# FASCICULE DE BREVET EUROPEEN

(11) **EP 1 403 461 B1**
(45) Date de publication et mention de la délivrance du brevet: **09.03.2005**
(21) Numéro de dépôt: 03291671.0
(22) Date de dépôt: 04.07.2003
(51) Int. Cl.: E06B 3/677, E06B 3/24, E06B 3/64

(54) **Châssis d'ouvrant respirant**
Atmungsfähiger Flügelrahmen
Breathable wing frame

(30) Priorité: 27.09.2002 FR 0212031
(43) Date de publication de la demande: 31.03.2004
(73) Titulaire: Technal, 31037 Toulouse Cédex (FR)
(72) Inventeur: Monfort, Bernard, 31400 Toulouse (FR)
(74) Mandataire: Grosset-Fournier, Chantal Catherine

(56) Documents cités:
- FR-A- 2 672 930

## Description

La présente invention est relative à un ouvrant à double vitrage, muni de moyens permettant à la lame d'air existante, emprisonnée entre les deux vitres parallèles indépendantes qui forment ce vitrage, d'être mise en relation permanente et en équilibre de pressions avec l'atmosphère extérieure, notamment pour éviter des phénomènes de condensation ou autre sur les faces des vitres en regard, ces moyens étant également agencés, du fait que ces deux vitres ne sont pas reliées directement l'une à l'autre pour former un ensemble unitaire clos et étanche où la lame d'air serait totalement confinée, de manière à faciliter le montage, l'entretien et la réparation éventuelle d'accessoires divers, du genre store, écran pare soleil, rideau interne etc..., logés entre ces deux vitres.

on connaît déjà plusieurs réalisations de tels châssis comportant un vitrage confinant une lame d'air dans les conditions précédentes, dits châssis respirants, en particulier comme décrits dans la demande de brevet français au nom de la Demanderesse, déposée le 24 janvier 2002 sous le n° 02 00892. Toutefois, la disposition décrite dans cette demande s'applique de préférence à un châssis fixe, notamment du genre de ceux prévus en façade d'immeuble ou autre, notamment dans des structures dites à mur rideau ou analogues.

Cette solution connue ne s'applique pas usuellement à un châssis mobile de porte ou fenêtre, notamment d'ouvrant coulissant ou à frappe, dont la structure est différente et qui comporte des moyens d'étanchéité qui ne se prêtent pas directement à l'établissement d'une communication entre la lame d'air intérieure et l'atmosphère extérieure, nécessaire à la respiration souhaitée.

Le brevet EP 0 953 720 décrit un vitrage multiple respirant dont le panneau en verre extérieur est maintenu par serrage, la communication entre la lame d'air et l'atmosphère extérieur nécessitant un espace ente le cadre et au moins une partie d'un coté du panneau en verre.

La présente invention a pour objet une nouvelle structure d'ouvrant respirant à double vitrage, du type coulissant ou dit à frappe, qui apporte une solution avantageuse et efficace aux désavantages mentionnés ci-dessus.

A cet effet, le châssis d'ouvrant considéré comportant un cadre formé par l'assemblage selon ses quatre côtés de profilés métalliques jointifs, ce cadre étant monté dans un dormant fixe séparant l'atmosphère extérieure d'une zone intérieure située du côté opposé par rapport à un vitrage porté par ce châssis et formé de deux vitres parallèles délimitant entre elles un espace libre contenant une lame d'air, la périphérie d'au moins la première vitre au contact de l'atmosphère extérieure ayant son bord externe pris en portefeuille dans un joint d'étanchéité en un matériau souple approprié, ce joint étant conformé pour comporter une partie continue en U recevant ce bord de la vitre et prolongée par un élément plat s'étendant dans l'espace libre entre les deux vitres, celles-ci avec le joint d'étanchéité porté par la première étant encastrées selon chacun des côtés du châssis dans les profilés métalliques du cadre, se caractérise en ce que la partie en U du joint d'étanchéité comporte un ensemble de trous de passage répartis selon la longueur du joint en contact avec la partie basse de la première vitre et en ce que le profilé métallique disposé sous la partie en U du joint qui s'y encastre est percé d'orifices traversants pour établir une communication entre la lame d'air dans le vitrage entre les deux vitres et l'atmosphère extérieure.

Selon une caractéristique complémentaire, mise en oeuvre dans une variante préférée mais non exclusive de l'invention, l'élément plat prolongeant la partie en U du joint recevant le bord de la première vitre prise en portefeuille, est à son tour prolongé par une seconde partie, également en U, dans laquelle est pris de façon semblable le bord de la deuxième vitre, parallèle à la première et en regard de la zone intérieure.

De préférence également, les deux parties en U du joint, dans lesquelles les bords des vitres sont pris en portefeuille, sont identiques.

Selon une autre caractéristique, les trous de passage ménagés dans la partie en U du joint recevant la première vitre sont prévus au droit de la liaison entre cette partie en U et l'élément plat qui la prolonge dans l'espace libre entre les deux vitres.

Selon encore une autre caractéristique, le profilé métallique sous la partie en U du joint, comporte une toile de fond où sont percés les orifices traversants pour faire communiquer la lame d'air avec l'atmosphère extérieure au-delà de cette partie en U, cette toile s'étendant au-dessus d'une rainure ouverte latéralement, ménagée dans le profilé.

Avantageusement, la rainure ouverte comporte, sous la toile de fond du profilé, une grille de protection pour éviter la pénétration de corps solides ou particules diverses dans cette rainure et, de là, dans l'espace libre entre les deux vitres, par remontée à travers les trous de passage du joint.

Selon une variante de réalisation, la deuxième vitre est appliquée contre le joint d'étanchéité par des parcloses de maintien, portées par les profilés métalliques du cadre du châssis et en appui sur la face externe de la vitre avec interposition d'un joint à lèvre complémentaire.

Dans un mode de réalisation de l'invention, l'ouvrant respirant est un vantail coulissant, le profilé métallique qui forme le côté inférieur du châssis étant muni d'au moins deux organes de roulement, aptes à se déplacer sur un rail de guidage, de préférence commun, porté par la partie basse du dormant fixe recevant l'ouvrant.

Dans un autre mode de réalisation, l'ouvrant respirant est du type à frappe et est monté à pivotement sur le dormant fixe, un des profilés métalliques formant un côté latéral du châssis au delà du joint d'étanchéité étant solidaire d'une paumelle d'articulation.

Avantageusement et quel que soit le mode de réalisation envisagé, les profilés métalliques du cadre du châssis comportent, au delà du joint d'étanchéité, extérieurement à l'espace contenant la lame d'air dans le vitrage, des barrettes isolantes assurant une rupture de pont thermique de part et d'autre de ces profilés, vers l'extérieur et l'intérieur du châssis.

D'autres caractéristiques d'un ouvrant respirant établi conformément à l'invention, apparaîtront encore à travers la description qui suit de plusieurs exemples de réalisation, donnés à titre indicatif et non limitatif en référence aux dessins annexés sur lesquels :
- La Figure 1 est une vue en perspective d'un châssis selon l'invention, adapté à un ouvrant coulissant.
- La Figure 2 est une vue en coupe partielle de la partie inférieure d'un ouvrant coulissant du type général illustré sur la Figure 1, mais dans lequel, en variante, l'une des vitres du vitrage est fixée au châssis par collage, l'autre vitre étant maintenue par un dispositif à pareclose classique.
- La Figure 3 est une vue en coupe d'un châssis conforme à l'invention adapté à un ouvrant du type dit à frappe.
- La Figure 4 est une vue à plus grande échelle d'un détail de la Figure 3.
- Les Figures 5, 6 et 7 sont des vues en coupe de diverses variantes du châssis dit à frappe selon la Figure 3.

Sur la Figure 1, la référence 1 désigne un châssis de porte ou fenêtre pour ouvrant à vantail coulissant, ce châssis comportant un cadre extérieur 2 monté mobile vis-à-vis d'un dormant fixe 3, ce cadre étant constitué par l'assemblage de profilés métalliques 4, disposés selon les quatre côtés de l'ouvrant et assemblés entre eux dans les angles de celui-ci selon des dispositions qui sont en elles-mêmes classiques et bien connues dans la technique.

Dans le profilé 4 prévu à la partie inférieure du cadre 2, sont montées des roulettes 5, agencées pour pouvoir se déplacer sur un rail 6 commun à l'ensemble de ces roulettes, porté par le dormant 3 afin d'assurer le mouvement du châssis 1 de l'ouvrant, ce profilé 4 comportant avantageusement des joints à brosse latéraux 7 qui frottent sur le côté du rail 6.

Le cadre 2 du châssis 1 supporte, entre les quatre profilés qui forment les côtés de ce cadre, un vitrage 8 constitué de deux vitres parallèles, respectivement 9 et 10, délimitant entre elles un espace libre 11, dans lequel le châssis peut comporter des accessoires 12 du genre store ou écran pare-soleil, dont les moyens de commande à l'intérieur de cet espace 11 n'importent pas directement à l'invention et ne sont donc pas décrits ici.

Dans le montage ainsi réalisé, les deux vitres 9 et 10 du vitrage 8 sont indépendantes l'une de l'autre, de sorte que l'espace 11 recevant l'accessoire 12 peut ne pas être totalement étanche vis-à-vis de la zone située vers l'extérieur du châssis, ce montage devant en revanche être réalisé de telle sorte que cet espace 11 soit parfaitement isolé vis-à-vis de la zone opposée, située vers l'intérieur, ces deux zones étant schématisées sur les dessins respectivement sous les références E et I.

Conformément à l'invention, afin de permettre que la lame d'air présente dans l'espace 11 puisse être mise en relation avec la zone E située vers l'extérieur et notamment être en équilibre de pressions avec l'atmosphère qui règne dans cette zone, le châssis comporte un joint 13 qui s'étend selon la longueur de chacun des profilés 4 formant le cadre 2 en suivant le profil de celui-ci, ce joint étant aménagé pour assurer une étanchéité seulement relative au droit de la vitre 9 en contact avec la zone externe E, et une étanchéité totale au droit de la seconde vitre 10 au contact de la zone interne I, ce joint permettant notamment de faire communiquer l'espace 11 avec cette zone E.

Notamment, le joint 13 comporte une partie continue en U 14 dans laquelle le bord extérieur de la vitre 9, qui s'étend parallèlement au profilé 4, est pris en portefeuille, cette partie 14 se prolongeant par un élément plat 15 qui délimite la lame d'air dans l'espace 11 entre les deux vitres 9 et 10.

Dans l'exemple représenté, l'élément plat 15 se prolonge à son tour par une seconde partie continue 16, également en U et dans laquelle le bord extérieur de la vitre 10 est à son tour pris en portefeuille de façon analogue au bord correspondant de la première vitre 9.

Avantageusement, le joint 13, en partie dans ses deux parties 14 et 16 qui reçoivent les vitres 9 et 10 prises en portefeuille dans celles-ci, est vulcanisé dans ses angles pour améliorer encore l'étanchéité vis-à-vis de la zone intérieure I.

L'ensemble formé par les deux vitres 9 et 10 et le joint 13 est avantageusement encastré dans le profilé 4 du cadre 2, ce profilé comportant de façon usuelle dans ce type de réalisation des barrettes transversales 17 en un matériau isolant thermique, notamment en polyamide, réalisant une rupture de pont thermique à la traversée du châssis 1 entre les zones externe et interne E et I.

Conformément à l'invention, le joint 13 coopérant de la façon indiquée avec les bords des deux vitres 9 et 10 du vitrage 8, est aménagé de manière à comporter, selon sa longueur au droit du profilé 4 à la partie inférieure du cadre 2 dans sa partie qui reçoit le bord inférieur de la vitre 9 en contact avec la zone externe E, au moins un trou de passage 18, de préférence plusieurs trous successifs, répartis selon cette longueur et qui permettent, en coopération avec des perçages 19 prévus en regard ou non dans le profilé, de faire communiquer l'espace 11 avec cette zone externe, afin de permettre à l'air contenu dans cet espace d'être en communication avec l'atmosphère extérieure dans cette zone et d'assurer de part et d'autre de la vitre 9 un équilibre de pressions permanent.

Selon l'invention également, le profilé 4 comporte, de préférence mais non nécessairement au droit des trous 18 et des perçages 19, dans un toile 20 du profilé prévue sous les vitres 9 et éventuellement 10, des orifices traversants 21, permettant à l'air d'être en équilibre avec l'atmosphère extérieure, selon une communication schématisée par la flèche 22.

Dans l'exemple illustré sur la Figure 1, la toile 20 forme dans le profilé 4 une rainure ouverte 23 qui peut être normalement obturée partiellement par un grillage 24, formant filtre, permettant d'éviter que des particules ou corps solides extérieurs ne traversent cette rainure et, par les orifices 21 et les trous 18, ne remontent dans l'espace 11 entre les deux vitres. Le grillage 24 est amovible et peut être mis en place devant la rainure 23 en étant introduit selon le sens de la flèche 25, dans une glissière prévue à cet effet dans cette rainure.

Dans l'exemple représenté sur la Figure 1, les deux vitres 9 et 10 du vitrage 8 sont l'une et l'autre prises en portefeuille dans les parties 14 et 16 du joint 13. Dans la variante partiellement représentée sur la Figure 2, la vitre 9 est collée contre le châssis de l'ouvrant selon un procédé en lui-même bien connu dans la technique, ce qui élimine la partie 14 du joint 13 concernant cette vitre 9.

En outre, dans cette même variante, le joint 13 au droit de la seconde vitre 10 du vitrage 8, comporte une bordure plane 26 appliquée contre la surface de cette vitre du côté dirigé vers la zone interne I, à l'opposé de l'espace 11, le montage étant rendu étanche par un joint à lèvre ou à bourrer 27, appliqué sur la face opposée de cette vitre et maintenue par une pareclose externe 28 dont l'extrémité 29 est bloquée dans un retour 30 du profilé 4, prévu dans ce but, ce montage avec pareclose présentant l'avantage d'un fabrication plus simple et d'une maintenance plus facile de l'accessoire 12 logé dans l'espace 11.

De même, les différentes parties du montage sont agencées de sorte que dans l'exemple de la Figure 1, le filtre 25 derrière le grillage 24, soit apparent depuis la zone externe E, tandis que dans le cas de la Figure 2, ce filtre situé à la partie inférieure du châssis derrière le grillage, soit dans ce cas caché vis-à-vis de l'extérieur.

Dans le mode de réalisation illustré sur les Figures 1 et 2, le châssis considéré est adapté au support d'un ouvrant qui coulisse dans le dormant fixe dans lequel il est monté.

Sur la Figure 3, on a représenté un châssis d'un type différent dit à frappe, adapté à pivoter autour d'une articulation 31 vis-à-vis de son dormant fixe 32, cette articulation comprenant de façon classique deux paumelles 33 et 34, respectivement immobilisées sur le dormant et l'ouvrant.

Sur cette Figure 3 et les figures suivantes, on a repris des chiffres de référence identiques pour désigner les mêmes organes que dans le premier exemple à châssis coulissant.

Notamment, comme illustré plus en détail sur la Figure 4 en ce qui concerne la partie du joint qui coopère avec le bord inférieur de la vitre 9 (ici représentée à droite des figures et non plus à gauche comme précédemment), on retrouve le joint 13 comprenant ses deux parties en U, respectivement 14 et 16, réunies par l'élément plat 15 pour assurer la pris en portefeuille des bords extérieurs des vitres 9 et 10 du vitrage 8. Cette disposition est représentée également sur la Figure 5 où apparaissent les deux barrettes transversales 17 d'isolement thermique, le dormant comportant un joint à lèvre 35 qui s'appuie sur l'ouvrant en position de fermeture de celui-ci, pour parfaire l'étanchéité de part et d'autre du vitrage 8 entre les zones I et E.

Sur la Figure 6, le même montage est associé à une pareclose 28 avec un joint 27 appliqué sur le bord extérieur de la vitre correspondante. Enfin, sur la Figure 7 est illustrée une autre forme de réalisation de la pareclose 28, le vitrage étant pris en portefeuille du côté de la zone interne I et maintenu par une pareclose, de préférence en matière plastique, le cas échéant métallique, du côté de la zone externe.

On réalise ainsi une structure de châssis d'ouvrant respirant à double vitrage, de conception très simple et qui présente l'avantage d'autoriser, au prix d'une simple adaptation du joint d'étanchéité, la libre communication de la lame d'air comprise entre les deux vitres avec l'extérieur et le cas échéant l'intérieur du châssis, en évitant les inconvénients qui se révèlent avec un espace entièrement clos, ne permettant pas en particulier de monter dans celui-ci un accessoire auquel il est indispensable de pouvoir accéder.

Bien entendu, il va de soi que l'invention n'est pas limitée aux exemples de réalisation plus spécialement décrits et représentés ; elle en embrasse au contraire toutes les variantes.

## Revendications

1. Ouvrant respirant, comportant un châssis, deux vitres (9, 10) et un joint d'étanchéité (13), le châssis comportant un cadre (2) formé par l'assemblage selon ses quatre côtés de profilés métalliques jointifs (4), ce cadre étant monté dans un dormant fixe (3) séparant l'atmosphère extérieure (E) d'une zone intérieure (I) située du côté opposé par rapport à un vitrage (8) porté par ce châssis et formé de deux vitres parallèles (9, 10) délimitant entre elles un espace libre (11) contenant une lame d'air, la périphérie d'au moins la première vitre au contact de l'atmosphère extérieure ayant son bord externe pris en portefeuille dans un joint d'étanchéité (13) en un matériau souple approprié, ce joint étant conformé pour comporter une partie continue en U (14) recevant ce bord de la vitre et prolongée par un élément plat (15) s'étendant dans l'espace libre entre les deux vitres, celles-ci avec le joint d'étanchéité porté par la première étant encastrées selon chacun des côtés du châssis dans les profilés métalliques (4) du cadre, **caractérisé en ce que** la partie en U (14) du joint d'étanchéité (13) comporte un ensemble de trous de passage (18) répartis selon la longueur du joint en contact avec la partie basse de la première vitre et **en ce que** le profilé métallique (4) disposé sous la partie en U du joint qui s'y encastre est percé d'orifices traversants (21) pour établir une communication entre la lame d'air dans le vitrage entre les deux vitres et l'atmosphère extérieure.

2. Ouvrant selon la revendication 1, **caractérisé en ce que** l'élément plat (15) prolongeant la partie en U (14) du joint (13) recevant le bord de la première vitre (9) prise en portefeuille, est à son tour prolongé par une seconde partie (16), également en U, dans laquelle est pris de façon semblable le bord de la deuxième vitre (10), parallèle à la première et en regard de la zone intérieure (I).

3. Ouvrant selon l'une des revendications 1 ou 2, **caractérisé en ce que** les deux parties en U (14, 16) du joint (13), dans lesquelles les bords des vitres (9, 10) sont pris en portefeuille, sont identiques.

4. Ouvrant selon l'une quelconque des revendications 1 à 3, **caractérisé en ce que** les trous de passage (18) ménagés dans la partie en U (14) du joint (13) recevant la première vitre (9) sont prévus au droit de la liaison entre cette partie en U et l'élément plat (15) qui la prolonge dans l'espace libre (11) entre les deux vitres.

5. Ouvrant selon l'une quelconque des revendications 1 à 4, **caractérisé en ce que** le profilé métallique (4) sous la partie en U (14) du joint (13), comporte une toile (20) où sont percés les orifices traversants (21), cette toile s'étendant au-dessus d'une rainure (23) ouverte latéralement, ménagée dans le profilé.

6. Ouvrant selon la revendication 5, **caractérisé en ce que** la rainure ouverte (23) comporte, sous la toile (20) du profilé, une grille de protection (24).

7. Ouvrant selon l'une quelconque des revendications 1 à 6, **caractérisé en ce que** la deuxième vitre (10) est appliquée contre le joint d'étanchéité (13) par des parcloses de maintien (28), portées par les profilés métalliques (4) du cadre (2) et en appui sur la face externe de la vitre avec interposition d'un joint à lèvre (27) complémentaire.

8. Ouvrant selon l'une quelconque des revendications 1 à 7, **caractérisé en ce que** l'ouvrant respirant comporte un vantail coulissant, le profilé métallique (4) comprenant au moins deux organes de roulement (5), aptes à se déplacer sur un rail de guidage (6), de préférence commun, porté par la partie basse du dormant fixe (3) recevant l'ouvrant.

9. Ouvrant selon l'une quelconque des revendications 1 à 7, **caractérisé en ce que** l'ouvrant respirant est du type à frappe et est monté à pivotement sur le dormant fixe (3), un des profilés métalliques (4) étant solidaire d'une paumelle d'articulation.

10. Ouvrant selon l'une quelconque des revendications 1 à 9, **caractérisé en ce que** les profilés métalliques (4) du cadre (2) comportent, au delà du joint d'étanchéité (13), extérieurement à l'espace (11) contenant la lame d'air dans le vitrage (8), des barrettes isolantes (17) assurant une rupture de pont thermique.

## Patentansprüche

1. Belüftungsflügel mit einer Einfassung, zwei Scheiben (9, 10) und einer Dichtungsverbindung (13), wobei die Einfassung einen Rahmen (2) enthält, der durch die Verbindung von aneinanderstoßenden Metallprofilen (4) entsprechend seinen vier Seiten gebildet und in einer festen Zarge (3) angeordnet ist, die die äußere Atmosphäre (E) von einer Innenzone (I) trennt, die ihrerseits einer Verglasung (8) gegenüberliegt, die von der Einfassung getragen wird und von beiden parallelen Scheiben (9, 10) gebildet wird, die zwischen sich einen Freiraum (11) begrenzen, der eine Luftschicht enthält, wobei der Umfang wenigstens der ersten mit der äußeren Atmosphäre im Kontakt stehenden Scheibe mit seinem äußeren Rand in der Dichtungsverbindung (13) aus geeignetem weichen Material aufgenommen ist, wobei diese Verbindung ausgeformt ist um einen fortlaufenden U-förmigen Abschnitt (14) zu enthalten, der den Rand der Scheibe aufnimmt und durch ein ebenes Element (15) verlängert ist, das sich in dem Freiraum zwischen den beiden Scheiben erstreckt, welche während die Dichtungsverbindung von der ersten Scheibe getragen wird, an jeder Seite der Einfassung in die Metallprofile (4) des Rahmens eingefügt sind, **dadurch gekennzeichnet, dass** der U-förmige Abschnitt (14) der Dichtungsverbindung (13) eine Reihe von Durchtrittsöffnungen (18) trägt, die über die Länge der Verbindung in Kontakt mit dem unteren Teil der ersten Scheibe verteilt sind und dadurch dass das Metallprofil (4) unterhalb des U-förmigen Abschnittes der Verbindung, die dort eingefügt ist von Queröffnungen (21) durchbrochen ist um eine Verbindung zwischen der Luftschicht in der Verglasung zwischen den beiden Scheiben und der äußeren Atmosphäre einzurichten.

2. Flügel nach Anspruch 1, **dadurch gekennzeichnet, dass** das ebene Element (15), das den U-förmigen Abschnitt (14) der Verbindung (13) verlängert, der den Rand der ersten aufgenommenen Scheibe (9) aufnimmt, seinerseits von einem zweiten ebenfalls U-förmigen Abschnitt (16) verlängert wird, in dem in ähnlicher Weise der Rand der zweiten Scheibe (10) parallel zur ersten und gegenüber der Innenzone (I) aufgenommen ist.

3. Flügel nach einem der Ansprüche 1 oder 2, **dadurch gekennzeichnet, dass** die zwei U-förmigen Abschnitte (14, 16) der Verbindung (13), in denen die Ränder der Scheiben (9, 10) aufgenommen sind, identisch sind.

4. Flügel nach einem der Ansprüche 1 bis 3, **dadurch gekennzeichnet, dass** die Durchtrittsöffnungen (18) in dem U-förmigen Abschnitt (14) der Verbindung (13), der die erste Scheibe (9) aufnimmt, am rechten Winkel zur Verbindung zwischen diesem U-förmigen Abschnitt und dem ebenen Element (15) vorgesehen sind, das ihn in dem Freiraum (11) zwischen den beiden Scheiben verlängert.

5. Flügel nach einem der Ansprüche 1 bis 4, **dadurch gekennzeichnet, dass** das Metallprofil (4) unter dem U-förmigen Abschnitt (14) der Verbindung (13) ein Blech (20) besitzt, wo die Queröffnungen (21) durchgebrochen sind, wobei dieses Blech sich über einer Nut (23) erstreckt, die seitlich offen ist und in das Profil eingearbeitet ist.

6. Flügel nach Anspruch 5, **dadurch gekennzeichnet, dass** die offene Nut (23) unter dem profiliertem Blech (20) ein Schutzgitter (24) besitzt.

7. Flügel nach einem der Ansprüche 1 bis 6, **dadurch gekennzeichnet, dass** die zweite Scheibe (10) an der Dichtungsverbindung (13) über Haltedeckleisten (28) angeordnet ist, die von den Metallprofilen (4) des Rahmens (2) getragen werden und an der äußeren Fläche der Scheibe mit Zwischenlage einer komplementären Lippenverbindung (27) anliegen.

8. Flügel nach einem der Ansprüche 1 bis 7, **dadurch gekennzeichnet, dass** der Belüftungsflügel einen Schiebeflügel besitzt, wobei das Metallprofil (4) wenigstens zwei Rolleinrichtungen (5) besitzt, die geeignet sind sich auf einer vorzugsweise gemeinsamen Führungsschiene (6) zu verschieben, die von einem unteren Teil der feste Zarge (3), die den Flügel aufnimmt, getragen wird.

9. Flügel nach einem der Ansprüche 1 bis 7, **dadurch gekennzeichnet, dass** der Belüftungsflügel angeschlagen ist und schwenkbar an der Zarge (3) montiert ist, wobei eines der Metallprofile (4) mit einem Schanierband verbunden ist.

10. Flügel nach einem der Ansprüche 1 bis 9, **dadurch gekennzeichnet, dass** die Metallprofile (4) des Rahmens (2) zusätzlich zur Dichtungsverbindung (13) außerhalb des Raumes (11), der die Luftschicht in der Verglasung (8) enthält, isolierende Stege (17) enthalten, die eine Unterbrechung der Wärmebrücke gewährleisten.

## Claims

1. Breathing inner frame comprising a sash, two panes (9, 10) and an airtight seal (13), the sash comprising a surround (2) formed by the assembly on its four sides of joined metal sections (4), this surround being mounted in a fixed outer frame (3) separating the external atmosphere (E) from an internal zone (I) situated on the opposite side to a glazing unit (8) supported by this sash and formed of the two parallel panes (9, 10) delimiting between them a free space (11) containing a layer of air, the periphery of at least the first pane in contact with the external atmosphere having its outer edge sandwiched in the airtight seal (13) made of an appropriate flexible material, this seal being shaped to comprise a continuous U-shaped portion (14) receiving this edge of the pane and extended by a flat element (15) extending into the free space between the two panes, the latter with the seal supported by the first being embedded along each of the sides of the sash in the metal sections (4) of the surround, **characterized in that** the U-shaped portion (14) of the airtight seal (13) comprises a set of through holes (18) distributed along the length of the seal in contact with the bottom portion of the first pane and **in that** the metal section (4) disposed under the U-shaped portion of the seal which is embedded in it is pierced by traversing orifices (21) to establish a communication between the layer of air in the glazing unit between the two panes and the external atmosphere.

2. Inner frame according to Claim 1, **characterized in that** the flat element (15) extending the U-shaped portion (14) of the seal (13) receiving the edge of the sandwiched first pane (9), is in turn extended by a second portion (16), also U-shaped, in which the edge of the second pane (10) is held in a similar manner, parallel to the first and opposite the internal zone (I).

3. Inner frame according to either of Claims 1 or 2, **characterized in that** the two U-shaped portions (14, 16) of the seal (13) in which the edges of the panes (9, 10) are sandwiched are identical.

4. Inner frame according to any one of Claims 1 to 3, **characterized in that** the through holes (18) made in the U-shaped portion (14) of the seal (13) receiving the first pane (9) are provided at right angles to the connection between this U-shaped portion and the flat element (15) which extends it into the free space (11) between the two panes.

5. Inner frame according to any one of Claims 1 to 4, **characterized in that** the metal section (4) under the U-shaped portion (14) of the seal (13), comprises a web (20) in which the traversing orifices (21) are pierced, this web extending over a laterally open groove (23) made in the section.

6. Inner frame according to Claim 5, **characterized in that** the open groove (23) comprises a protective screen (24) beneath the web (20) of the section.

7. Inner frame according to any one of Claims 1 to 6, **characterized in that** the second pane (10) is applied against the airtight seal (13) by glazing beads (28) supported by the metal sections (4) of the surround (2) and pressing on the external face of the pane with interposition of an additional lip seal (27).

8. Inner frame according to any one of Claims 1 to 7, **characterized in that** the breathing inner frame comprises a sliding leaf, the metal section (4) comprising at least two rolling contact units (5) suitable for moving on a guide rail (6), preferably common, supported by the bottom portion of the fixed outer frame (3) receiving the inner frame.

9. Inner frame according to any one of Claims 1 to 7, **characterized in that** the breathing inner frame is of the casement type and is mounted in a pivoting manner on the fixed outer frame (3), one of the metal sections (4) being secured to an articulation hinge.

10. Inner frame according to any one of Claims 1 to 9, **characterized in that** the metal sections (4) of the surround (2) comprise, beyond the airtight seal (13), outside the space (11) containing the layer of air in the glazing unit (8), isolating bars (17) causing a break in the thermal bridge.
